# EUROPÄISCHE PATENTSCHRIFT

(11) **EP 0 320 872 B1**
(45) Veröffentlichungstag und Bekanntmachung des Hinweises auf die Patenterteilung: **31.08.1994**
(21) Anmeldenummer: 88120798.9
(22) Anmeldetag: 13.12.1988
(51) Int. Cl.: B41F 17/02

(54) **Formatvariable Rollenrotations-Druckmaschine für den Formulardruck**
Rotary web printing machine with a plurality of units, some of them multiple ones
Machine rotative d'impression à rouleaux pour l'impression de formulaires avec plusieurs unités dont certaines sont multiples

(30) Priorität: 15.12.1987 US 133331
(43) Veröffentlichungstag der Anmeldung: 21.06.1989
(73) Patentinhaber: MAN Roland Druckmaschinen AG, 63012 Offenbach (DE)
(72) Erfinder: Di Lalla, Pasquale, Pierrefonds Quebec, H8Z 1Z2 (CA); Farish, H. Greggs, Pointe Claire Quebec, H9S 5C7 (CA); Short, Eric T., Montreal Quebec, H3V 1G7 (CA)

(56) Entgegenhaltungen:
- DE-A- 2 718 258
- DE-B- 2 344 819
- US-A- 4 706 566

## Beschreibung

Die Erfindung bezieht sich auf eine formatvariable Rollenrotations-Druckmaschine nach dem Oberbegriff des Patentanspruchs 1.

Die Erfindung geht allgemein aus von einer Druckmaschine zum Bedrucken einer Bahn, in der mehrere, teilweise mehrfach angeordnete Einheiten vorhanden sind, und besonders von Druckmaschinen zum Bedrucken einer Bahn, die formatvariabel sind.

Formatvariable Rollenrotations-Druckmaschinen werden zum Drucken von Geschäftsformularen verwendet und bestehen grundsätzlich aus mehreren, unterschiedlich funktionierenden Einheiten, die durch einen einzelnen Hauptantrieb angetrieben werden können. Unterschiedliche Anordnungen bei derartigen Maschinen ergeben sich dadurch, daß in Abhängigkeit vom Inhalt und von der strukturellen Konfiguration der zu druckenden Formulare eine, keine oder mehrere einer bestimmten Einheit vorhanden sein können.

Beginnend am Maschinenanfang können folgende Einheiten in einer derartigen Rollenrotations-Druckmaschine vorhanden sein: Abrolleinheit (Abrollständer), Bahnführungseinheit (Einzugswerk), Druckeinheit (vorzugsweise Offsetdruckeinheit), Numerierwerk, Ablagelochungseinheit, Verarbeitungseinheit und Falteinheit (oder Rückwickel- oder Aufrollständer).

Wie oben erwähnt wurde, können bestimmte diese Einheiten überhaupt nicht, einmal oder mehrfach vorhanden sein. Werden beispielsweise nichtnumerierte Formulare hergestellt, so würde sich das Numerierwerk nicht in der Linie der Einheiten befinden, die für diese Produktion benötigt werden. In der gleichen Weise kann die Ablagelochungseinheit überbrückt oder weggelassen werden, wenn Formulare produziert werden, in denen keine Ablagelochung benötigt wird.

Um die Maschine auf die verschiedenen herzustellen Formulare unterschiedlicher Länge anzupassen, typischerweise 35,6; 43,2; 45,7; 49,5; 50,8; 53,3; 55,9; 61,0; 64,8; 66,0 cm-(14, 17, 18, 19 1/2 , 20, 21, 22, 24, 25 1/2 und 26 Inch) weisen die Einheiten entfernbare Hülsen oder Gehäuse (cartridges) auf, die in den Gestellwänden auswechselbar sind und die übereinstimmen mit den unterschiedlichen erforderlichen Formularlängen. Wird bespielsweise ein Formatwechsel von 49,5 cm (19 1/2 Inch) auf 61,0 cm (24 Inch) vorgenommen, so wird die 49,5 cm-(19 1/2 Inch)-Hülse bzw. Einheit entfernt und ersetzt durch die 61,0 cm-(24 Inch)-Hülse.

Es ist in dieser Technik allgemein bekannt, daß eine Abstimmung bzw. die Einhaltung eines Registers zwischen den Formularen erforderlich ist bzw. eingehalten werden muß, und zwar hinsichtlich des Textes, der Numerierung, der Ablagelochung, der Perforation usw. . Die Einheiten müssen also zueinander relativ "im Register stehen". Der Prozeß der hierfür erforderlichen Einstellungen und Justierungen zum Einhalten bzw. zur Herstellung des Registers am Beginn des Maschinenlaufes wird als "Bereitmachen" bezeichnet. Normalerweise beginnt das "Bereitmachen" mit der Einstellung eines Punktes an dem Perforationsmesser der Verarbeitungseinheit mit einem vorausgewählten Punkt, der am Rahmen der Verarbeitungseinheit aufgedruckt oder aufgemalt ist. Die restlichen Einheiten werden dann relativ zu dem Perforationsmesser ausgerichtet auf ihre vorgewählten Positionen, so daß die Maschine an gewählten Positionen ins Register gebracht wird. Die gewählten Positionen können willkürlich ausgewählt werden, jedoch vorzugsweise soll die Maschine an vorbestimmten Positionen ins Register kommen. Ist die erste Einheit der Maschine in Position, so kann die Bearbeitung des nächsten Auftrages begonnen werden.

Unterschiedliche Annäherungen bzw. Einstellungen des Registers in der Maschine sind beispielsweise in folgenden Patenten beschrieben:
US-Patent 4 177 730, US-Patent 4 495 582, US-Patent 3 717 092, US-Patent 4 401 024, US-Patent 4 572 074.

Wenn nach einem Lauf die Maschine gestoppt wird, ist es vor dem erneuten Starten notwendig, daß die Einheiten eingestellt, bzw. ins Register gebracht werden. Bekannte Vorrichtungen werden aus dem Register gebracht, obgleich sie nach dem Runterfahren bzw. Stillsetzen anfänglich in einer relativ ausgerichteten Position stoppen, wenn einige der Einheiten gewartet werden, beispielsweise ein Reinigen oder Plattenwechsel an Druckeinheiten vorgenommen wird. Somit muß nach abgeschlossenen Arbeiten an den Druckeinheiten vor dem erneuten Start der Maschine eine Einstellung vorgenommen werden, so daß diese Einheiten wieder im korrekten Register stehen.

Wird die erneute Einstellung des Registers durch Versuch vorgenommen oder durch Feststellung von Fehlern auf dem bedruckten Papier, ist dies ein sehr zeitaufwendiger Prozeß. Zur Vermeidung eines derartigen Prozesses wird im Stand der Technik bereits die Verwendung eines separaten Motors mit einer Eindeutigkeitskupplung vorgeschlagen, und zwar für jede Einheit an der Arbeits- oder Bedienungsvorgänge durchgeführt werden sollen. Eine solche Einheit wird von dem Hauptantrieb abgekuppelt und mit einem Hilfsmotor für Service- oder Austauscharbeiten verbunden. Die Verwendung von zusätzlichen Motoren und Kupplungen ist jedoch teuer.

Eine weitere Aufgabe bei den hier in Rede stehenden Druckmaschinen besteht darin, die bedruckten Formulare zu zählen. Der Stand der Technik weist verschiedene Zählvorrichtungen aus, beispielsweise gemäß folgenden US-Patentschriften: 4 054 092, 4 055 116.

In Formulardruckmaschinen werden Detektoren verwendet, um die Anzahl der Umdrehungen einer ausgewählten Einheit zu zählen und jede Umdrehung korrespondiert mit einem gedruckten Formular, d. h. während einer jeden Umdrehung wird ein Formular erzeugt. Bei sogenannten formatvariablen Druckmaschinen muß jedoch jedesmal, wenn eine Einheit bzw. ein Einheitsbaustein ausgetauscht wird, auch das Erkennungs- bzw. Zählsystem ersetzt werden.

Aus der US 4 706 566 ist eine formatvariable Rollenrotations-Druckmaschine bekannt, die mehrere der oben genannten Einheiten, eine Antriebswelle, einen Motor zum Antrieb der Antriebswelle, ein Schaltgetriebe zum Verbinden der Einheiten mit der Antriebswelle, eine rotierende Scheibe, deren Umdrehungen ein Detektor ermittelt, und eine mit dem Detektor verbundene Steuereinheit aufweist. Sie weist keine Vorrichtungen zum Abbremsen in vorbestimmten Positionen und zum Zählen von Formularen auf.

Aus der DE 27 18 258 A1 ist eine Anordnung zur Erzeugung eines Austastsignals für die Registerregelung an Rotationsdruckmaschinen bekannt, die nicht formatvariabel sind. Dabei wird eine rotierende Scheibe verwendet, die ringförmig angeordnete, gleichbeabstandete Markierungen aufweist, die konzentrisch auf einer Seite der Scheibe angeordnet sind. Es sind Detektoren vorhanden, die Impulse an eine Zähl- und Sperrschaltung ausgeben.

Die Hauptaufgabe der Erfindung liegt somit darin, eine format variable Druckmaschine der eingangs bezeichneten Gattung so zu verbessern, daß die im Stand der Technik vorhandenen Nachteile vermieden werden. Eine speziellere Aufgabe der Erfindung liegt darin, die gattungsgemäße Druckmaschine so zu verbessern, daß die beim Stand der Technik erforderliche Wiedereinstellung des Registers bzw. die Ausrichtung der Einheiten nicht erforderlich ist, wenn die Druckmaschine aus dem Register gekommen ist, ohne daß ein Hilfsmotor benötigt wird, oder nachdem die Druckmaschine angehalten wurde und bevor sie wieder gestartet wird.

Eine weitere Aufgabe der Erfindung besteht darin, für eine Druckmaschine eine Zähleinrichtung zu schaffen, die bei Formatwechsel nicht ausgewechselt werden muß und die das Abbremsen der Druckmaschine in einer vorbestimmten Position ermöglicht.

Die erfindungsgemäßen Lösungen ergeben sich aus den Kennzeichen der Ansprüche 1 und 5.

Die erfindungsgemäße Formular- Druckmaschine bietet den Druck verschieden großer Formulare. Sie weist Mehrfach-Einheiten auf. Es können mit ihr Formulare gedruckt werden und sie umfaßt eine Antriebswelle und einen Motor zum Antrieb dieser Welle. Mittels Getriebe wird jede der Einheiten mit der Antriebswelle verbunden. Des weiteren ist mit der Antriebswelle eine rotierende Scheibe über ein Getriebe verbunden und diese Scheibe weist mindestens einen konzentrisch angeordneten Ring auf einer Seite bestehend aus gleichbeabstandeten Markierungen auf. Neben bzw. in der Nachbarschaft von einer Seite der rotierenden Scheibe sind Detektoren bzw. Abtastvorrichtungen angeordnet, mit deren Hilfe die Markierungen erfaßt werden und mit denen Steuereinheiten verbunden sind, die einen Rechner aufweisen können. Die abgetasteten Markierungen werden in der Steuereinheit gezählt, und zwar in der Weise, daß die Anzahl der gedruckten Formulare gezählt wird und daß die Maschine an einer vorbestimmten Stelle gestoppt werden kann.

Im nachfolgenden wird die Erfindung anhand eines Ausführungsbeispieles beschrieben, wobei auf die beiliegenden Zeichnungen Bezug genommen wird.

Diese zeigen:
- Fig. 1: eine schematische Darstellung der erfindungsgemäßen formatvariablen Druckmaschine mit Mehrfach-Einheiten;
- Fig. 2: eine Seite der im Rahmen der Erfindung verwendeten Codescheibe;
- Fig. 3: in vereinfachter schematischer Darstellung ein Detektor- bzw. Abtastsystem zum Erfassen der Markierungen auf der codierten Scheibe;
- Fig. 4 bis 10: Flußdiagramme zur Erläuterung der in einem Mikroprozessor benötigten Logik zur Steuerung des erfindungsgemäßen Systems.

Wie aus Fig. 1 hervorgeht, trägt ein Rollenständer 1 eine Papierrolle 3, von der die zu bedruckende Bahn 5 abgezogen wird. Die Bahn 5 wird zunächst zu einer Abrollstation 7 geführt und durchläuft anschließend eine Bahnführung 10 und wird dann um eine Zugwalze 12 geführt, wonach sie in Druckeinheiten 9 und 10 bedruckt wird. Wie allgemein bekannt ist, wird der Formulartext, d.h. die Information, die auf die Bahn 5 zwecks Erzeugung eines bestimmten Formulars aufgebracht werden muß, in den Druckeinheiten 9 und 10 aufgebracht. Die Druckmaschine kann mehr oder weniger als zwei Druckeinheiten aufweisen.

Anschließend wird die Bahn 5 zu einem Numerierwerk 13 geführt, mit dessen Hilfe die gedruckten Formulare oder die Seiten der Formulare numeriert werden und die numerierten Formulare gelangen dann zu einer Lochstation 15, die Einrichtungen zur Stanzung einer Ablagelochung oder einer Linienlochung aufweist. Unter Ablagelochung wird beispielsweise die für die Abheftung eines Formulars in einem Aktenordner benötigte Lochung verstanden und unter Linienlochung kann eine Lochung verstanden werden, die beidseitig des Formulars aus Transportgründen benötigt wird.

Anschließend gelangt die Bahn zu einer Bearbeitungseinheit 17, die Kreuz- und/oder Vertikalperforationseinrichtungen und Schneidgeräte umfassen kann. Die Formulare werden dann in einer Falzeinheit 19 weiterverarbeitet und der Bearbeitungsvorgang ist vollständig, wenn diese auf dem Auslagentisch 21 liegen. Alternativ kann die bedruckte Bahn auch auf einer nicht näher bezeichneten Aufwickelvorrichtung zu einer Rolle aufgefüllt werden.

Wie eingangs bereits erwähnt wurde, kann die erfindungsgemäße Druckmaschine eine größere oder kleinere Anzahl von Einheiten der dargestellten Art aufweisen, entsprechend der für den Druck bestimmter Formulare erforderlichen Funktionen bzw. Herstellungsschritten, die ausgeführt werden müssen.

Jede der Einheiten wird durch eine Hauptantriebswelle 23 angetrieben. Durch die Hauptantriebswelle 23 wird auch ein codiertes Rad oder eine codierte Scheibe 29 über ein Getriebe 31 in Drehung versetzt. Vorzugsweise enthält das Getriebe 31 ein Getrieberad mit einem 30,5 cm-(12 Inch)-Umfang, so daß jede Umdrehung der Scheibe 29 mit einem Transportweg der Bahn 5 von 30,5 cm (=1 Fuß (foot)) übereinstimmt.

Die codierte Scheibe 29 ist mit den in Fig. 2 dargestellten Markierungen versehen, deren Funktion im Nachfolgenden beschrieben wird. Die Bewegungen der Markierungen werden durch einen Detektor 33 erfaßt bzw. abgetastet, der in Fig. 1 angedeutet ist. Beispielsweise kann ein Detektor mit optoelektronischen Elementen verwendet werden, wie lichtemittierende - und lichtempfindliche Dioden.

Der Ausgang des Detektors 33 wird zu einer Steuereinheit, vorzugsweise zu einem Mikroprozessor 35 geführt. Dieser liefert nach der Auswertung der abgetasteten Markierungen Steuersignale an verschiedene Einheiten bzw. Teile der Druckmaschine, beispielsweise an ein Steuerpult für den Motor 25 (Panel), eine Bremse zum Stoppen der Antriebswelle, ein Farbwerk usw..

Der Mikroprozessor 35 empfängt des weiteren Eingangssignale von betroffenen Einheiten oder Maschinenteilen, beispielsweise zwecks Angabe von in der Maschine eingesetzten Hülsen oder Bausteinen bzw. Kassetten (cartridges) einer bestimmten Größe für jeden Lauf der Maschine, Statusanzeigen von Ein/Ausschaltern, von Maschinengeschwindigkeitssensoren usw..

Bei einem bevorzugten Ausführungsbeispiel gemäß Fig. 2 werden vier Ringe von Markierungen auf der einen Seite der Scheibe 29 verwendet, die durch ein 30,5 cm-(12 Inch)-Getrieberad in Drehung versetzt wird. Der äußere Kreis aus Markierungen 37 besteht aus sechzig Markierungen in Form von Rechtecken, die sechzig Impulse während einer 30,5 cm-(12 Inch) -Umdrehung liefern. Die Anzahl der pro Sekunde gezählten Impulse wird durch einen Frequenz/Spannungsumsetzer umgewandelt und durch Operationsverstärker in entsprechende Spannungen umgesetzt für die verschiedenen Maschinenfunktionen, nämlich:
1. Maschinengeschwindigkeit FPM (cm/Minute) Verwendung eines kalibrierten Displays mit Anzeigesäulen bzw.- balken;
2. Maschinen-Null-Geschwindigkeitsdetektor für die Steuerung der Notbremsung;
3. Geschwindigkeitsanzeige bzw. Überwachung für Farb- und Druckfolgesteuerung;
4. Geschwindigkeitsanzeige zur Numerierung der Hochfahr- und Runterfahrfolgen;
5. Farbwerkantriebe und Falzer, Lieferung von Druckgeschwindigkeitsfolgen;
6. Geschwindigkeitsanzeige bzw. Steuerung für automatischen Stopp bei Null, jedesmal wenn die Stopptaste gedrückt ist und
7. Druckformzylinder-, Druck- und Farbantriebstaktgebung an Folgedruckmaschinen.

Der innere Halbkreis 43 liefert einen Impuls pro 30,5 cm (12 Inch), also einer Umdrehung der Druckmaschine und kann zu einer Mengenzählung in feet verwendet werden beim Durchlauf der Bahn durch die Druckmaschine.

Die beiden zentralen Kreise bzw. Ringe 39 und 41 bestehen aus vierundzwanzig Markierungen aus Rechtecken, und die Rechtecke in dem einen Ring sind, bezogen auf die Rechtecke des anderen Rings, in Umfangrichtung gesehen, versetzt. Bei der Verwendung von vierundzwanzig Rechtecken und einem Getriebe 31 in Form eines 30,5 cm-(12 Inch)-Getriebes wird jedesmal ein Rechteck abgetastet, das 1,3 cm (ein halbes Inch) der Papierbewegung anzeigt. Um die Strecke von 35,6 cm (14 Inch) festzustellen, müßten also achtundzwanzig Rechtecke erkannt bzw. abgetastet werden.

Wenn sich die Scheibe 29 in Uhrzeigerrichtung dreht, wie durch einen Pfeil A in Fig. 2 angedeutet ist, werden die Rechtecke im Ring 39 vorauslaufen bezogen auf die Rechtecke des Rings 41. Die Verwendung von zwei Ringen wird bevorzugt, da dadurch Fehler vermieden werden können, die durch Flankenspiel bzw. Flankenwechsel oder Zahnspiel im Getriebe zwischen der Antriebswelle 23 und der Scheibe 29 bei der Verwendung nur eines Ringes entstehen könnten.

Um zu verstehen, wie potentielle Fehler infolge von Flanken- bzw. Zahnspiel durch die Verwendung zweier Ringe vermieden werden können, wird zunächst das Vorhandensein nur eines Ringes 39 angenommen und es werden nur die Rechtecke 39 B in Betracht gezogen, die sich in der Erkennungsposition befinden, wenn die Scheibe 29 angehalten wird. Angenommen, ein Detektor befindet sich gegenüber der Position, die durch B der in Fig. 2 gestoppten Scheibe 29 angezeigt wurde. Das Rechteck 39 B würde erkannt, wenn die Scheibe 29 anhält. Angenommen, daß die Scheibe infolge von Flankenspiel nach dem Stoppen zurückbewegt wird, so daß sich die Position C gegenüber dem Detektor befindet. Wenn nun die Scheibe wieder startet, erfolgt die nochmalige Abtastung bzw. Erkennung des Rechtecks 39 B, so daß dieses Rechteck fälschlicherweise zwei Positionen anstatt einer Position anzeigt.

Bei der Zweiringausführung wird ein separater Detektor neben einem jeden Ring angeordnet. Wie Fig. 3 zeigt, befindet sich neben dem Ring 39 ein Detektor 45 und neben dem Ring 41 ein Detektor 47. Als Beispiel werden die Ausgänge einem Flip-Flop 49 zugeführt. Der Ausgang des Detektors 45 ist mit dem Setzeingang (S) des Flip-Flops 49 und der Ausgang des Detektors 47 ist mit dem Takt- (C) Eingang des Flip-Flops 49 verbunden. Der Ausgang (O) des Flip-Flops 49 führt zu einem geeigneten Eingang des Mikroprozessors 35 und führt außerdem zum Rücksetzeingang (R) des Flip-Flops 49.

Wenn während des Betriebes ein Rechteck im Ring 39 durch den Detektor 45 erfaßt wird, erzeugt dieser einen Impuls, der das Flip-Flop 49 setzt. Das Flip-Flop 49 wird durch die ansteigende Flanke des Impulses gesetzt.

Wenn das benachbarte Rechteck im Ring 41 durch den Detektor 47 erfaßt wird, erzeugt dieser einen Impuls, der dem Takteingang C des Flip-Flops 49 zugeführt wird, wodurch ein Ausgangssignal am Ausgang O erzeugt wird. Zur gleichen Zeit wird das Signal vom Ausgang O zurückgeführt, um das Flip-Flop 49 zurückzusetzen.

Die beiden Detektoren 45 und 47 sind zueinander ausgerichtet, beispielsweise entlang der Linie D, wie aus Fig. 2 hervorgeht.

Mit dieser Anordnung wird das Flip-Flop 49 durch den ins Positive gehenden Impuls gesetzt, der auftritt, wenn das Rechteck zum erstenmal erfaßt wird beim Stoppen der Scheibe 29, wobei sich der Detektor 45 bei B neben dem Rechteck 39 B befindet. Jedoch erscheint das Rechteck 41 B nicht neben dem Detektor 47 für diese Zeit, so daß das Flip-Flop 49 an seinem Ausgang noch keinen Impuls erzeugen würde.

Beim Auftreten eines Flankenspiels jedoch bewegt sich die Scheibe 29 so, daß der Detektor 45 nun die Position C erreicht, wenn die Scheibe 29 wieder startet. Das einzige, was nun passiert, ist daß ein weiterer positiver Impuls am Setzeingang des Flip-Flops 49 auftritt. Dieser bewirkt jedoch kein Ausgangssignal am Flip-Flop 49 und erzeugt somit keinen Fehler.

Wenn die Scheibe 29 so anhält, daß die Detektoren 45 und 47 sich in der Position befinden, die bei E in Fig. 2 angedeutet ist, dann würde das Flip-Flop 49 durch die vorauslaufende Kante des Impulses 39 E gesetzt werden und getaktet durch das Rechteck 41 E. Dies würde ein Signal am Ausgang O bedeuten, der dem Mikroprozessor 35 zugeführt würde. Um eine Zählung zu bewirken, müssen also beide Detektoren 45, 47 ihren Zustand ändern. Das Flip-Flop 49 würde zurückgesetzt werden durch den Detektor 45 durch die Hinterflanke von 39 E (diese geht nach Negativ). Infolge der Länge der Rechtecke, die übereinstimmt bzw. korrespondiert mit der Bewegung der Bahn über 0,6 cm (1/4 Inch), muß die Scheibe sich mindestens um 0,6 cm (1/4 Inch) bewegen, um zu erlauben, daß beide Detektoren 45, 47 ihren Zustand wechseln können.

Da das Flankenspiel bzw. Flankenwechsel oder Zahnspiel niemals mehr als 0,3 cm (1/8 Inch) betragen, ist es unmöglich, daß eine Falschzählung infolge Flankenwechsel bei einer Vorrichtung gemäß der Erfindung auftritt.

Wenn die Scheibe 29 dann zurückwippen sollte, so daß Detektoren 45, 47 in die Position F gemäß Darstellung nach Fig. 2 gelangen und darauf die Scheibe 29 sich in Richtung zu bewegen beginnt, wie durch der Pfeil A angedeutet wird, da der Detektor 45 einen hohen Wert aufwies, wird sich sein Zustand nicht ändern, so daß kein positiver Impuls am Setzeingang S des Flip-Flops 49 auftritt. Wenn somit das Rechteck 41 E am Detektor 47 vorbeiläuft, wird, obgleich ein Taktimpuls erzeugt wird, das Flip-Flop 49 nicht getaktet. Somit wird das Rechteck 41 E nur einmal gezählt, trotz dein Auftreten von Flankenwechsel bzw. Zahnspiel.

Zwecks besserem Verständnis der Arbeitsweise der gesamten erfindungsgemäßen Mehrfach-Einheiten der Bahndruckmaschine wird im nachfolgenden auf die Fig. 4 bis 10 Bezug genommen.

Fig. 4 zeigt die Logikfunktionen der erfindungsgemäßen Druckmaschine in allgemeiner Form. Es handelt sich hier nicht um ein Flußdiagramm, so daß die Funktionen nicht notwendigerweise aufeinanderfolgend oder parallel ablaufen müssen.

Der Maschinenantriebhauptkreis ist in Fig. 5 dargestellt, während Farbe-, Druck- und Spannungsrelais (VR-Relationship) -Verhältnisse in Fig. 6 gezeigt sind. Fig. 7 zeigt das Formatgrößezählsystem und Fig. 8 eine spezielle Ausführung von Fig. 7, in der eine Zweiringcodescheibe verwendet wird, die sie in Fig. 2 dargestellt ist (Ringe 39 und 41).

Das Wasch-System ist in Fig. 9 dargestellt und Fig. 10 zeigt im einzelnen, wie auf die vorgewählte Position für das Wasch-System zu gehen ist.

Zunächst wird auf Fig. 5 Bezug genommen. Nachdem der Startdruckknopf gedrückt wurde, wird das System geprüft, um festzustellen, ob ein Notstopp oder ein Sicherheitsstopp vorliegt oder ob auf eine vorbestimmte Position zum Waschen gegangen werden soll. Liegt eine dieser Bedingungen vor, so wird ein Signal an das Motorsteuerungspaneel geliefert. Liegt keiner der vorgenannten Zustände vor, dann kann entweder zu der cm-(Inch)- oder Bearbeitungs/Lauflinie gegangen werden, in Abhängigkeit davon, welche dieser Funktionen vorgewählt wurde. Wenn die cm-(Inch)-Funktion gewählt wurde, wird ein entsprechendes Signal dem Motorsteuerungspaneel angeboten. Wenn die Behandlungs- oder Lauffunktionen gewählt werden, wird das System auf Bahnriß prüfen und es wird des weiteren prüfen, ob die Bahn in der gesamten Druckmaschine behandelt wird (elektrische Augen bzw. Sensoren). Wird ein Bahnriß festgestellt oder ist kein Papier vorhanden, geht das System auf Notstopp oder Sicherheitsstopp, entsprechend dem Vorgesagten.

Wenn die Behandeln/Lauferfunktion gewählt wurde und sowohl Bahnbruch als auch das elektrische Auge überbrückt sind, wird nochmal ein geeignetes Signal an das Motorsteuerungspaneel geliefert. Wenn die Laufenfunktion gewählt wurde und es liegt kein Bahnriß vor und es befindet sich eine Papierbahn in der Maschine, wird ein Laufensignal an das Motorsteuerungspaneel angelegt.

Im folgenden wird auf Fig. 6 übergegangen. Der Maschinenlaufschalter wird überwacht bis zur Feststellung, daß er eingeschaltet wird. Das Spannungsrelais (VR) wird dann eingeschaltet. Das Spannungsrelais erkennt die Bewegung der Maschine und schaltet ein, so daß alle Maschinenfuktionen freigegeben werden. Der Druckschalter (zwecks Einleitung des Druckvorganges) wird dann überprüft, bis er eingeschaltet wird. Die Maschinengeschwindigkeit wird nun überwacht, bis sie eine vorgewählte Geschwindigkeit erreicht, z.B. fünfzehn Fuß pro Minute.

Die Funktion Farbe-EIN wird dann eingeleitet. Bei dieser Funktion wird die Oberfläche der Druckplatte oder der Druckplatten mit Farbe versehen, so daß die Maschine druckbereit ist. Nach einer vorbestimmten Verzögerung wird die Funktion Druck-AN eingeleitet. Hierbei werden die Gummituchzylinder in eine Position gebracht, bei der sie eine die Maschine durchlaufende Bahn bedrucken können.

Die Geschwindigkeit wird fortlaufend überwacht und das Verfahren wird so lange fortgesetzt, wie die Geschwindigkeit oberhalb eines vorbestimmten Wertes liegt. Nach dem Drücken des Stopptasters beim Erreichen von weniger als 45,72 m (hundertfünfzig Feet) pro Minute wird der oder die Gummituchzylinder aus ihren Druckpositionen abgeschwenkt, so daß die die Maschine durchlaufende Bahn nicht mehr bedruckt werden kann. Nach einer vorbestimmten Verzögerung wird das Farbsystem abgeschaltet, so daß die Formzylinder nicht mehr eingefärbt werden und die Geschwindigkeit wird dann überwacht bis sie Null erreicht, worauf das Spannungsrelais abgeschaltet wird.

Nachfolgend wird Fig. 7 beschrieben. Die Formatgröße wird in den Computer eingegeben, vorzugsweise mit Hilfe eines "Daumenradschalters". Unter Formatgröße wird die Länge des zu druckenden Formulars verstanden. Der Mengenzähler wird als Funktion der Formatgröße gesetzt. Beträgt beispielsweise die Formatgröße 55,9 cm (22 Inch), wird der Mengenzähler auf 44 gesetzt, falls die in Fig. 2 dargestellte codierte Scheibe 29 verwendet wird. Die von der Scheibe 29 abgeleiteten Signale werden dann entsprechend überwacht bzw. ausgewertet. Wie bereits gesagt, liefert die codierte Scheibe 29 jeweils ein Signal, wenn die Bahn sich um 1,3 cm (ein halbes Inch) bewegt hat.

Jedesmal, wenn ein Eingangssignal empfangen wird, erniedrigt der Mengenzähler um 1. Wenn der Mengenzähler auf Null steht, hat sich die Bahn um eine Länge von 55,9 cm (22 Inch) bewegt. Der Mengenzähler wird dann zurückgesetzt, so daß er gleich ist der doppelten Anzahl von Inches der Formatgröße. Es wird dann ein Signal erzeugt, als Ergebnis der Zählung, worauf das Programm wieder beginnt, die von der Scheibe 29 abgeleiteten Impulse zu überwachen.

Fig. 8 zeigt detaillierter den in Fig. 7 dargestellten Vorgang. Insbesondere zeigt Fig. 8, wie die Eingangssignale von Fig. 7 erzeugt werden. Das in Fig. 8 dargestellte Programm erfüllt in Software das gleiche Ergebnis, wie es gemäß Fig. 3 mit einem Flip-Flop erreicht wird. Das Signal 1 von Fig. 8 stimmt überein mit einem Signal vom Ring 39 gemäß Fig. 2, während das Signal 2 korrespondiert mit einem Signal vom Ring 41 der in Fig. 2 dargestellten Scheibe 29.

Fig. 9 zeigt das Waschsystem. Wie dargestellt, kann das Waschsystem nur aktiviert werden, wenn sich die Maschine in Ruheposition befindet. Jedesmal, wenn die Maschine durch Betätigung des Startknopfes in Gang gesetzt wird, erfolgt eine Überwachung der Wasch-Wahl. Wenn die Wasch-Wahl nicht eingeleitet wurde, kann das Programm zurück zur Startposition gehen, und noch einmal den Waschwähler überprüfen, nachdem die Startauswahl eingeleitet wurde.

Wenn die Wasch-Wahl eingeleitet wurde, kann in die Waschen-Ein- oder Waschen-Aus-Position gegangen werden. Wenn die Waschen-Ein-Position gewählt wurde, dann muß die Maschine bereit sein für Waschen.

Für diesen Zweck müssen die eingekuppelten Einheiten der Maschine beginnen mit ihrer Geschwindigkeit runterzufahren auf eine niedrige Geschwindigkeit (etwa 4,57 m (15 Feet) pro Minute). Dann wird die vorgewählte Position auf der codierten Scheibe 29 überwacht. Die Maschine wird gestoppt, bei der zweiten Feststellung der vorbestimmten Position auf der Scheibe 29. Dies ist deswegen vorgesehen, weil die Maschine in dem Fall, daß sie gerade dabei ist, ihre erforderliche Geschwindigkeit anzunehmen und dabei die codierte Scheibe sehr nahe an der vorbestimmten Position wäre, möglicherweise nicht mehr an dieser vorbestimmten Position anhalten kann. Durch das Stoppen der Maschine erst bei der zweiten Erkennung der gewünschten Stopposition ist sichergestellt, daß die Maschine auch tatsächlich an dieser vorbestimmten Position gestoppt wird.

Somit wird nach der zweiten Erkennung der vorgewählten Position auf der codierten Scheibe 29 die Bremse an die Antriebswelle 23 angelegt und an den für die Linienlochung erforderlichen Amboßzylinder 18 und anschließend werden die nicht einfärbenden Einheiten von der Antriebswelle abgekoppelt. Das Zugwalze wird ausgerückt, so daß die durch die Maschine laufende Bahn nicht länger unter Spannung steht.

Da nunmehr die Antriebswelle 23 nur noch mit den Einheiten verbunden ist, die gewaschen werden sollen, befindet sich die Maschine in der Position Waschen-AN mit dem Hauptantrieb.

Nach Durchführung des Waschvorganges wird die Maschine noch einmal in den Stillstand gebracht. Die Wasch-Auswahl wird auf Waschen-Aus geschaltet. Die Maschine beginnt noch einmal mit einer vorgewählten niedrigen Geschwindigkeit zu laufen, beispielsweise 4,57 m (15 Feet) pro Minute. Wiederum wird die Maschine erst gestoppt, wenn die vorgewählte Position zum zweitenmal an der codierten Scheibe 29 erkannt wird.

Die nicht einfärbenden Einheiten werden dann mit der Antriebswelle 23 verbunden usw., und zwar an der gleichen Position der Antriebswelle 23, wie vor der Entkopplung, so daß sich die Maschine nun in einem Zustand befindet, bei dem ein Produktionslauf möglich ist.

Nunmehr wird anhand von Fig. 10 beschrieben, wie die Maschine in eine vorbestimmte Position gebracht wird, und zwar bei anderen als den Situationen Waschen-An oder Waschen-Aus. Beispielsweise kann es notwendig sein, die Maschine in eine vorbestimmte Position zu bringen, wenn die Formatgröße gewechselt werden soll. Der Vorgang in Fig. 10 ist ähnlich mit Teilen des Vorganges bzw. Prozesses nach Fig. 9, so daß nur eine ergänzende Beschreibung erforderlich ist.

Um die vorbestimmte Position aufzufinden, muß die Maschine zu Beginn in diese Position gebracht werden und die Größe des Formats der zu erzeugenden Formulare muß in den Computer eingegeben werden. Die vorbestimmte Position ergibt sich dann aus einem ganzteiligen Vielfachen der Formatgröße. Beträgt beispielsweise die Formatgröße 55,9 cm (22 Inch), erscheint die vorbestimmte Position jedesmal nach dem Vorrücken von 55,9 cm (22 Inch) in der Maschine. Zur Auffindung der vorbestimmten Position muß der Mikroprozessor 35 eine Zählung erreichen, die das Fortschreiten bzw. Vorrücken von 55,9 cm (22 Inch) zeigt. In Bezug auf die vorangehend beschriebene Anordnung müssen demnach 44 Rechtecke auf der codierten Scheibe 29 erkannt bzw. an den Detektoren vorbeigelaufen sein. Dabei müssen vierundvierzig Impulse erzeugt werden, wobei jeder Impuls das Vorrucken um 1,3 cm (1/2 Inch) anzeigt.

Unter der Voraussetzung, daß bei dem hier beschriebenen Bespiel ein Format in der Größe von 22 Inch zu drucken ist, ergibt sich, daß die Maschine die vorbestimmten Positionen wie folgt erreicht: Es besteht Freiheit in der Wahl einer Marke als Nullmarke. Wird z.B. die neben dem Detektor stehende Marke (19) als Nullmarke angenommen, die der vorbestimmten Position entspricht, ergibt sich, daß die Maschine sich in der vorbestimmten Position zum zweitenmal nach dem Start (von der Positionsmarke 19) befindet, wenn sich die Marke 15 neben dem Detektor befindet, da 44 Impulse auftreten müssen, wenn in Uhrzeigerrichtung der Ring (0 - 23) abgetastet wird.

Somit wird die vorbestimmte Position dadurch gefunden, daß ein ganzteiliges Vielfaches der Formatlänge gezählt wird. Die Maschine befindet sich dann in der vorbestimmten Position jedesmal, wenn die Länge eines Formates in der Maschine weiterbewegt wurde.

Bei einer Ausführung gemäß der Erfindung wird die Maschine nur auf spezielle Befehle hin an vorbestimmten Stellen gestoppt, beispielsweise durch Betätigen eines Tasters. Bei allen anderen Ereignissen bzw. Gelegenheiten hält die Maschine willkürlich an nicht vorbestimmten Positionen. Jedoch kann gemäß einer zweiten Ausführungsform die Maschine auch jederzeit bei einer vorbestimmten Position angehalten werden. Dadurch wird die Notwendigkeit einer Wahl vermieden "in die in die vorgewählte Position" vor oder nach dem Waschen und es wird die Möglichkeit geboten, die umfangsmäßige Position der einzelnen Einheit zu lesen bzw. festzustellen relativ zu der vorbestimmten Position, und zwar zu jeder Zeit, wenn die Maschine gestoppt wird, um eine oder mehrere Einheiten justieren zu müssen.

Somit kann gemäß einem weiteren Merkmal der Erfindung anstelle der Bewegung einer individuellen Einheit durch einen Hilfsmotor, wenn es zu schwer ist diese von Hand zu bewegen, bei anderen Gelegenheiten als Waschen usw. die individuelle Einheit durch automatisches Abkoppeln der anderen Einheit mittels der Antriebswelle bewegt werden, wonach alle anderen Einheiten wieder mit der Antriebswelle in vorbestimmte Positionen gebracht werden können, nachdem diese zuvor selbst in eine vorbestimmte Position gebracht wurde.

Obgleich die Erfindung lediglich anhand eines speziellen Ausführungsbeispieles beschrieben wurde, wird ihre Anwendung dadurch nicht begrenzt.

## Patentansprüche

1. Formatvariable Rollenrotations-Druckmaschine mit mehreren Einheiten (9, 10, 11, 13, 15, 17, 18), einer Antriebswelle (23), einem Motor (25) zum Antrieb der Antriebswelle (23), mit Schaltgetrieben (27) zum Verbinden der Einheiten (9, 10, 11, 13, 15, 17, 18) mit der Antriebswelle (23), so daß sie durch die Antriebswelle (23) antreibbar sind, mit einer rotierenden Scheibe (29), mit einem ersten Detektor (45) zur Erfassung der Umdrehungen der Scheibe (29) und mit einer Steuereinheit (35), die mit dem ersten Detektor (45) verbunden ist, dadurch gekennzeichnet, daß die Scheibe (29) über ein Scheibenantriebsmittel (31) durch die Antriebswelle (23) antreibbar ist, daß die Scheibe (31) auf einer Seite in einem ersten konzentrischen Ring angeordnete, gleich beabstandete erste Markierungen (39) aufweist, die durch den ersten, an dieser Seite der Scheibe (29) angeordneten Detektor (45) abtastbar sind und daß die abgetasteten Markierungen in der Steuereinheit (35) gezählt werden, um, wenn die Rollenrotations-Druckmaschine für den Formulardruck dient, die Anzahl der gedruckten Formulare zu zählen und um ein Stoppen der Rollenrotations-Druckmaschine in einer vorbestimmten Position zu erreichen, und daß die Scheibe (29) einen zweiten konzentrischen Ring in Form von gleichbeabstandeten, durch einen Detektor (47) abtastbaren zweite Markierungen (41) aufweist und daß diese zweite Markierungen (41), bezogen auf die erste Markierungen (39) des ersten konzentrischen Ringes, in Umfangsrichtung versetzt angeordnet sind, um Fehler infolge von Zahnspiel oder Flankenwechsel zu vermeiden.

2. Formatvariable Rollenrotations- Druckmaschine nach Anspruch 1, dadurch gekennzeichnet, daß die rotierende Scheibe (29) mit einem 30,5 cm-(Zwölf-Inch)-Getriebe (31) verbunden ist, so daß jede vollständige Umdrehung der Scheibe (29) mit einem Transportweg der zu bedruckenden Bahn (5) von ebenfalls 30,5 cm (=1 Fuß) verbunden ist.

3. Formatvariable Rollenrotations- Druckmaschine nach Anspruch 2, dadurch gekennzeichnet, daß der Abstand zwischen zwei Markierungen (z.B. 39) auf der Scheibe 1,3 cm (1/2 Inch) entspricht und daß jeweils bei der Erfassung einer Markierung (39) die zu bedruckende Bahn (5) eine Bewegung von 1,3 cm (1/2 Inch) ausgeführt hat.

4. Formatvariable Rotations- Druckmaschine nach einem der vorangehenden Ansprüche, dadurch gekennzeichnet, daß die Scheibe (29, Fig. 2) vier konzentrische Spuren mit Markierungen (37, 39, 41, 43) aufweist, in denen die Markierungen (39, 41) in zwei Spuren gleichartig, aber umfangsmäßig versetzt und die Markierungen (37, 43) in den anderen beiden Spuren in der Zahl abweichend sind, bezogen zueinander und zu den anderen beiden Markierungen (37, 39).

5. Verfahren zum Stoppen der Rollenrotations-Druckmaschine nach einem der Ansprüche 1 bis 4, dadurch gekennzeichnet, daß Bremsmittel an der Antriebswelle (23) angreifen, um die Druckmaschine zu stoppen, daß die Steuereinheit (35) überwacht, wann die Druckmaschine gestoppt werden soll, und daß die Antriebswelle (23) nach dem Empfang eines Betätigungssignals gestoppt wird, so daß die Rollenrotations-Druckmaschine in einer vorbestimmten Position anhält.

6. Verfahren nach Anspruch 5, dadurch gekennzeichnet, daß die einen Mikroprozessor aufweisende Steuereinheit (35) die Bremsmittel aktiviert, um die Antriebswelle (23) zu stoppen, wenn ein zweites vorgewähltes Positionssignal nach dem Empfang eines Betätigungssignals vorliegt.

7. Verfahren nach Anspruch 5 oder 6, dadurch gekennzeichnet, daß ein Flip-Flop (Fig. 3) in der Weise durch die von in Umfangsrichtung versetzten, in zwei konzentrischen Spuren angeordneten, durch Detektoren (45, 47) abtastbaren Markierungen (39, 41) gesetzt und rückgesetzt wird, daß durch Zahnspiel hervorgerufene Schwankungen der Scheibe (29) keine Falsch- oder Mehrfachzählung auftritt.

8. Verfahren nach einem der Ansprüche 5 bis 7, dadurch gekennzeichnet, daß zur Durchführung des Verfahrens ein oder mehrere Flußdiagramme gemäß den Fig. 5 bis 10 angewendet werden.

## Claims

1. Variable format web-fed rotary printing machine having several units (9, 10, 11, 13, 15, 17, 18), a drive shaft (23), a motor (25) for driving the drive shaft (23), change-over gears (27) for connecting the units (9, 10, 11, 13, 15, 17, 18) to the drive shaft (23) so that they can be driven by the drive shaft (23), a rotating disc (29), a first detector (45) for detecting the rotations of the disc (29), and a control unit (35) which is connected to the first detector (45), characterised in that the disc (29) can be driven by the drive shaft (23) by means of a disc drive means (31), in that the disc (29) has equally spaced first markings (39), arranged on one side in a first concentric ring, which can be scanned by the first detector (45) arranged on this side of the disc (29), and in that the scanned markings are counted in the control unit (35) in order to count the number of printed forms when the web-fed rotary printing machine is used for form printing, and in order to stop the web-fed rotary printing machine in a predetermined position, and in that the disc (29) has a second concentric ring in the form of equally spaced second markings (41) scannable by a detector (47) and in that these second markings (41) are arranged to be offset in the circumferential direction with respect to the first markings (39) of the first concentric ring so as to avoid errors due to backlash or side stray.

2. Variable format web-fed rotary printing machine according to claim 1, characterised in that the rotating disc (29) is connected to a 30.5 cm (twelve inch) gear (31) so that each complete rotation of the disc (29) is associated with a transport path of the web (5) to be printed also of 30.5 cm (= 1 foot).

3. Variable format web-fed rotary printing machine according to claim 2, characterised in that the spacing between two markings (e.g. 39) on the disc corresponds to 1.3 cm (½ inch) and in that when a marking (39) is detected the web (5) to be printed has effected a movement of 1.3 cm (½ inch).

4. Variable format rotary printing machine according to one of the preceding claims, characterised in that the disc (29, Fig. 4) has four concentric tracks with markings (37, 39, 41, 43) in which the markings (39, 41) in two tracks are similar but offset around the circumference, and the markings (37, 43) in the other two tracks are different in number with respect to each other and to the other two markings (37, 39).

5. Process for stopping the web-fed rotary printing machine according to one of claims 1 to 4, characterised in that brake means engage on the drive shaft (23) in order to stop the printing machine, in that the control unit (35) monitors when the printing machine is to be stopped, and in that the drive shaft (23) is stopped after an actuation signal has been received so that the web-fed rotary printing machine is arrested in a predetermined position.

6. Process according to claim 5, characterised in that the control unit (35) having a microprocessor activates the brake means in order to stop the drive shaft (23) when a second pre-selected position signal is present after an actuation signal has been received.

7. Process according to claim 5 or 6, characterised in that a flip-flop (Fig. 3) is set and reset in such a way by the markings (39, 41) offset in the circumferential direction, arranged in two concentric tracks and scannable by detectors (45, 47) that no false or multiple counting occurs due to fluctuations in the disc (29) caused by backlash.

8. Process according to one of claims 5 to 7, characterised in that one or several flow diagrams according to Fig. 5 to 10 are used to carry out the process.

## Revendications

1. Presse rotative à imprimer à format variable comportant plusieurs unités (9, 10, 11, 13, 15, 17, 18), un arbre d'entraînement (23), un moteur (25) servant à entraîner l'arbre d'entraînement (23), des mécanismes de transmission (27) pour relier les unités (9, 10, 11, 13, 15, 17, 18) à l'arbre d'entraînement (23) de sorte que ces unités peuvent être entraînées par l'arbre d'entraînement (23), un disque rotatif (29), un premier détecteur (45) pour détecter les rotations du disque (29) et une unité de commande (35), qui est reliée au premier détecteur (45), caractérisé en ce que le disque (29) peut être entraîné par un arbre d'entraînement (23) par l'intermédiaire de moyens d'entraînement (31), que le disque (29) possède, sur une face, des premières marques équidistantes (39), disposées sur un premier anneau concentrique et qui peuvent être explorées par le premier détecteur (45) disposé à proximité de cette face du disque (29), et que les marques explorées sont comptées dans l'unité de commande (35) pour l'exécution du comptage du nombre des formulaires à imprimer, lorsque la presse rotative à imprimer est utilisée pour l'impression de formulaires, et pour l'obtention d'un arrêt de la presse rotative à imprimer dans une position prédéterminée, et que le disque (29) possède un second anneau concentrique sous la forme de secondes marques équidistantes (41), qui peuvent être explorées par un détecteur (47), et que ces secondes marques (41) sont disposées en étant décalées dans la direction circonférentielle par rapport aux premières marques (39) du premier anneau concentrique, pour éviter des erreurs en raison du jeu entre dents ou d'une alternance entre flancs.

2. Presse rotative à imprimer à format variable selon la revendication 1, caractérisée en ce que le disque rotatif (29) est relié à un mécanisme de transmission de 30,5 cm (douze pouces) (31) de sorte que chaque rotation complète du disque (29) est associée à un trajet de déplacement de la bande (5) à imprimer, qui est égale aussi à 30,5 cm (= 1 pied).

3. Presse rotative à imprimer à format variable selon la revendication 2, caractérisée en ce que la distance entre deux marques (par exemple 39) sur le disque correspond à 1,3 cm (1/2 pouce) et que respectivement lors de la détection d'une marque (39), la bande à imprimer (5) a exécuté un déplacement de 1,3 cm (1/2 pouce).

4. Presse rotative à imprimer à format variable selon l'une des revendications précédentes, caractérisée en ce que le disque (29, figure 2) possède quatre pistes concentriques comportant des marques (37, 39, 41, 43), sur lesquelles les marques (39, 41) sont équidistantes, mais décalées circonférentiellement, sur deux pistes et que sur les deux autres pistes les marques (37, 43) sont prévues en des nombres, qui diffèrent entre eux et par rapport au nombre des deux autres marques (37, 39).

5. Procédé pour arrêter la presse rotative à imprimer selon l'une des revendications 1 à 4, caractérisé en ce que des moyens de freinage attaquent l'arbre d'entraînement (23) pour arrêter la presse à imprimer, que l'unité de commande (35) contrôle l'instant où la presse à imprimer doit être arrêtée, et que l'arbre d'entraînement (23) est arrêté après la réception d'un signal d'actionnement, de sorte que la presse rotative à imprimer s'arrête dans une position prédéterminée.

6. Procédé selon la revendication 5, caractérisé en ce que l'unité de commande (35), qui possède un microprocesseur, active les moyens de freinage pour arrêter l'arbre d'entraînement (23), lorsqu'un second signal de position présélectionné apparaît après la réception d'un signal d'actionnement.

7. Procédé selon la revendication 5 ou 6, caractérisé en ce qu'une bascule bistable (figure 3) est positionnée et ramenée à l'état initial par les marques (39, 41) qui sont décalées dans la direction circonférentielle, sont disposées sur deux pistes concentriques et peuvent être détectées par des détecteurs (45, 47) de telle sorte que des variations du disque (29), provoquées par un jeu entre dents n'entraînent aucune erreur de comptage ni aucun comptage multiple.

8. Procédé selon l'une des revendications 5 à 7, caractérisé en ce que pour la mise en oeuvre du procédé, on utilise un ou plusieurs organigrammes conformément aux figures 5 à 10.
